# EUROPÄISCHE PATENTSCHRIFT

(11) **EP 2 615 272 B1**
(45) Veröffentlichungstag und Bekanntmachung des Hinweises auf die Patenterteilung: **19.04.2017**
(21) Anmeldenummer: 12193510.0
(22) Anmeldetag: 21.11.2012
(51) Int. Cl.: F01N 13/14, F01N 13/18

(54) **Thermisch isoliertes flexibles Abgasleitungselement**
Thermally insulated flexible exhaust line element
Élément de ligne d'échappement flexible à isolation thermique

(30) Priorität: 12.01.2012 DE 102012200396
(43) Veröffentlichungstag der Anmeldung: 17.07.2013
(73) Patentinhaber: Witzenmann GmbH, 75175 Pforzheim (DE)
(72) Erfinder: Kunzmann, Thomas, 75180 Pforzheim (DE); Reuß, Sebastian, 76307 Karlsbad (DE)
(74) Vertreter: Lemcke, Brommer & Partner Patentanwälte Partnerschaft mbB

(56) Entgegenhaltungen:
- DE-A1- 10 248 585
- DE-A1-102004 027 104
- DE-U1-202008 013 021
- US-A- 5 145 215
- US-A- 5 769 464

## Beschreibung

Die vorliegende Erfindung betrifft ein flexibles Leitungselement nach dem Oberbegriff des Anspruchs 1 für den Abgasstrang eines Kraftfahrzeugs mit Verbrennungsmotor, welches Leitungselement zumindest einen metallischen Wellschlauch oder Balg aufweist, welcher Wellschlauch oder Balg zumindest abschnittweise mit einem radial innenliegenden ersten Innenkomponente-Abschnitt versehen ist, welcher erste Innenkomponente-Abschnitt zumindest teilweise in einem thermisch isolierenden Material ausgebildet, an seinem ersten Ende fest mit dem Wellschlauch oder Balg oder mit einem ersten weiteren Bestandteil des Leitungselements verbunden und an seinem zweiten Ende in einem Schiebesitz mit einem zweiten weiteren Bestandteil des Leitungselements befindlich ist.

Derartige flexible Leitungselemente sind dem Fachmann bekannt und werden in Abgasstrang eines Kraftfahrzeugs mit Verbrennungsmotor als so genannte Entkoppelelemente (EKE) eingesetzt, insbesondere auch in Abgas-Rückführleitungen (EGR).

Die angesprochenen flexiblen Leitungselemente dienen zur Entkopplung der motorseitigen Schwingungen und kommen dabei zwischen dem sogenannten "hot end" und dem so genannten "cold end" des Verbrennungsmotors zum Einsatz. Um in diesem Zusammenhang die zukünftigen Abgasnormen (beispielsweise die Norm EU6) erfüllen zu können, ist es wichtig, den Schadstoffgehalt im Abgas des Verbrennungsmotors auf die geforderten Werte zu reduzieren. Dafür ist es entscheidend, dass bereits vorhandene Prozesse zur Abgasreinigung optimal genutzt werden können. Eine Grundvoraussetzung hierfür ist eine sofortige Wärmebereitstellung an den zur Abgasreinigung verwendeten Katalysatoren. Mit anderen Worten: es ist dafür Sorge zu tragen, dass der Wärmeinhalt des Abgases auf dem Weg zum Katalysator nicht "verloren geht", was insbesondere bei einem Kaltstart des Motors bei flexiblen Leitungselementen nach dem Stand der Technik jedoch regelmäßig auftritt.

Es hat sich nämlich herausgestellt, dass heutige Abgasanlagen bzw. Abgasstränge und insbesondere die darin Verwendung findenden flexiblen Leitungselemente auf der Strecke bis zum Katalysator einen zu großen Wärmeverlust durch Abstrahlung aufweisen, so dass die volle Wirksamkeit der Abgasreinigung erst verzögert auftritt. Somit sind die Abgaswerte in der anfänglichen "kalten Phase" nach dem Stand der Technik noch zu hoch, so dass die genannten Abgasnormen nicht oder nicht ausreichend eingehalten werden.

Es hat sich allerdings gezeigt, dass Isoliermaterialien, insbesondere Isoliergewebe, die zur Vermeidung von Wärmeverlusten durch Abstrahlung grundsätzlich einsetzbar wären, nicht die für Entkoppelelemente zu fordernde axiale Flexibilität aufweisen, so dass beispielsweise eine einfache Umhüllung eines an sich bekannten flexiblen Leitungselements mit einem solchen Isoliermaterial nicht in Betracht kommt.

Die DE 20 2008 013021 U1 offenbart eine Isoliervorrichtung eines Kompensators, bei der ein innenliegender Rohr-Kompensator nach Art eines flexiblen Wellrohrs in einem gewissen radialen Abstand außen von einem Isolier-Kompensator umgeben ist.

In der US 5,145,215 A ist eine flexible Kopplungsvorrichtung gezeigt. Hierbei sind innerhalb eines Balgs zwei starre, einander teilweise überlappende Rohrleitungsabschnitte nach Art von Flammrohren angeordnet, zwischen denen sich ein poröses Abstandselement befindet.

Der Erfindung liegt die Aufgabe zugrunde, ein flexibles Leitungselement der eingangs genannten Art gegen Wärmeverlust zu isolieren, ohne dabei die gewünschten flexiblen Eigenschaften des flexiblen Leitungselements preiszugeben.

Diese Aufgabe wird erfindungsgemäß gelöst durch ein flexibles Leitungselement mit den Merkmalen des Anspruchs 1. Vorteilhafte Weiterbildungen der Erfindung sind Gegenstand von Unteransprüchen, deren Wortlaut hiermit durch ausdrückliche Bezugnahme in die Beschreibung aufgenommen wird, um Textwiederholungen nach Möglichkeit zu vermeiden.

Erfindungsgemäß ist ein flexibles Leitungselement für den Abgasstrang eines Kraftfahrzeugs mit Verbrennungsmotor, welches Leitungselement zumindest einen metallischen Wellschlauch oder Balg aufweist, welcher Wellschlauch oder Balg zumindest abschnittweise mit einem radial innenliegenden ersten Innenkomponente-Abschnitt versehen ist, welcher erste Innenkomponente-Abschnitt zumindest teilweise in einem thermisch isolierenden Material ausgebildet, an seinem ersten Ende fest mit dem Wellschlauch oder Balg oder mit einem ersten weiteren Bestandteil des Leitungselements verbunden und an seinem zweiten Ende in einem Schiebesitz mit einem zweiten weiteren Bestandteil des Leitungselements befindlich ist, dadurch gekennzeichnet, dass
a) der erste weitere Bestandteil und der zweite weitere Bestandteil jeweils als ein Flammrohr ausgebildet sind; oder dass
b) der erste weitere Bestandteil als Flammrohr ausgebildet ist und der zweite weitere Bestandteil als ein zweiter Innenkomponente-Abschnitt zumindest teilweise in einem thermisch isolierenden Material ausgebildet ist, welcher zweite Innenkomponente-Abschnitt mit seinem ersten Ende an einem zweiten Flammrohr befestigt ist, und welcher zweite Innenkomponente-Abschnitt an seinem zweiten Ende im Schiebesitz mit dem ersten Innenkomponente-Abschnitt befindlich ist;
wobei die beiden Flammrohre in axialer Richtung des Leitungselements voneinander beabstandet sind und dieser Abstand bei Variante a) von dem ersten Innenkomponente-Abschnitt und bei Variante b) von dem ersten Innenkomponente-Abschnitt und dem zweiten Innenkomponente-Abschnitt überbrückt ist.

Für den genannten Abschnitt der Innenkomponente kommt ein thermisch isolierendes Material nach Art eines Isoliergewebes oder dergleichen zum Einsatz, welches vorzugsweise die bei Entkoppelelementen regelmäßig auftretenden angularen und lateralen Bewegungen bzw. Verformungen aufnehmen kann. Allerdings sind derartige Isoliermaterialien - wie bereits ausgeführt - regelmäßig nicht in der Lage, axiale Bewegungen aufzunehmen. Deshalb wird das Isoliermaterial erfindungsgemäß nur an seinem ersten Ende fest mit dem Wellschlauch oder Balg oder mit einem anderen Bestandteil des Leitungselements verbunden und an seinem anderen Ende über einen weiteren Bestandteil des Leitungselements lediglich übergestülpt, so dass es sich dort in einem Schiebesitz befindet.

Auf diese Weise besitzt die Gesamtanordnung die zu fordernde axiale Beweglichkeit bzw. Flexibilität, da aufgrund des Schiebesitzes eine relative, axiale Beweglichkeit zwischen dem genannten Innenkomponente-Abschnitt und dem zweiten weiteren Bestandteil des Leitungselements gegeben ist. Auf mögliche konkrete Ausgestaltungen des ersten und des zweiten weiteren Bestandteils des Leitungselements wird weiter unten im Zuge bestimmter Ausgestaltungen des Erfindungsgegenstands noch genauer eingegangen. Selbst bei Verwendung eines axial vollständig steifen Isoliermaterials für die Innenkomponente wird somit die (axiale) Flexibilität des flexiblen Leitungselements nicht bzw. nicht wesentlich beeinträchtigt.

Erfindungsgemäß ist vorgesehen, dass die Innenkomponente in dem thermisch isolierenden Material ausgebildet ist, und der erste weitere Bestandteil und der zweite weitere Bestandteil des Leitungselements jeweils als ein Flammrohr ausgebildet sind. Hierbei ist die axial steife Innenkomponente an dem einen Flammrohr festgelegt, während im Überlappungsbereich der Innenkomponente und des anderen Flammrohrs der bereits angesprochene Schiebesitz realisiert ist.

Alternativ ist erfindungsgemäß vorgesehen, dass der erste weitere Bestandteil als Flammrohr und der zweite weitere Bestandteil als ein zweiter Innenkomponente-Abschnitt ausgebildet ist. Die beiden Innenkomponente-Abschnitte, welche als Gewebeschläuche ausgebildet sein können, überdecken bzw. überlappen sich dabei in der Mitte des Entkoppelelements und stellen somit die geforderte axiale Beweglichkeit her. Auch in diesem Zusammenhang ist sicherzustellen, dass eine ausreichende axiale Überlappung gegeben ist, um die auftretenden axialen Bewegungen des flexiblen Leitungselements vollständig aufnehmen zu können.

Eine erste Weiterbildung des erfindungsgemäßen Leitungselements sieht vor, dass eine Abmessung des Überlappungsbereichs zwischen dem Innenkomponente-Abschnitt einerseits und dem zweiten weiteren Bestandteil des Leitungselements andererseits in axialer Richtung des Leitungselements größer ist als dessen maximale axiale Längung. Hierdurch ist sichergestellt, dass die maximal mögliche axiale Relativbewegung im Bereich des Schiebesitzes vollständig aufgenommen werden kann, ohne dass die übereinandergestülpten Bestandteile des Leitungselements voneinander rutschen. In gleicher Weise sieht eine andere Weiterbildung der vorliegenden Erfindung vor, dass im Bereich des Schiebesitzes ausreichend axialer Abstand zu weiteren Bestandteilen des Leitungselements gegeben ist, damit auch axiale Stauchungen des Leitungselements aufgenommen werden können.

Sämtliche genannte Abschnitte des thermisch isolierenden Materials können kraftschlüssig mit einem betreffenden zugeordneten Bestandteil des Leitungselements verbunden sein. Bei den genannten zugeordneten Bestandteilen des Leitungselements handelt es sich nach dem Vorstehenden um ein Flammrohr. Vorzugsweise können hierzu Pressringe oder Presshülsen Verwendung finden, welche insbesondere durch mechanisches Verpressen oder berührungslos durch Magnetumformung zur Schaffung der kraftschlüssigen Verbindung umgeformt werden können. Eine derartige Anbindung der Innenkomponente ist insbesondere dann vorteilhaft, wenn das thermisch isolierende Material nur schlecht anderweitig mit den restlichen Bestandteilen des flexiblen Leitungselements verbindbar ist, beispielsweise aufgrund fehlender Schweißbarkeit.

Eine alternative Ausgestaltung des erfindungsgemäßen Leitungselements sieht dagegen vor, dass die Anbindung der Innenkomponente-Abschnitte stoffschlüssig erfolgt, und zwar vorzugsweise im Bereich der genannten Flammrohre, welche in an sich bekannter Weise auch zum stoffschlüssigen Anbinden des Wellschlauchs oder Balgs dienen. Die angesprochene stoffschlüssige Verbindung kann insbesondere als Schweiß- oder Lötverbindung ausgebildet sein. Vorteilhafterweise kommen derartige Verbindungsarten zum Einsatz, wenn das thermisch isolierende Material der Innenkomponente zumindest im Anbindungsbereich eine ausreichende stoffschlüssige Anbindbarkeit besitzt oder wenn die Innenkomponente im Anbindebereich das thermisch isolierende Material nicht aufweist.

Es hat sich als besonders vorteilhaft erwiesen, wenn im Zuge einer anderen Weiterbildung des erfindungsgemäßen Leitungselements zumindest einer der genannten Innenkomponente-Abschnitte einen mehrlagigen Aufbau aufweist. Ein solcher mehrlagiger Aufbau kann eine erste und eine zweite Lage aus einer metallischen Folie oder einem Metalldrahtgewebe umfassen, wobei zwischen den genannten ersten und zweiten Lagen als Zwischenlage ein thermisches Isoliermaterial angeordnet ist. Bei dem thermischen Isoliermaterial der Zwischenlage kann es sich um ein Keramikmaterial handeln, ohne dass sich die Erfindung auf ein derartiges Isoliermaterial beschränkt wäre.

Um eine ausreichende thermische Isolierwirkung bei hinreichender Stabilität und vertretbarem Gewicht zu erreichen, hat es sich als vorteilhaft erwiesen, wenn die ersten und zweiten Lagen aus dünnen Metalldrähten, vorzugsweise aus Edelstahl mit einem Durchmesser im Bereich von 1/100 bis 1/10 mm gefertigt sind. Das (Keramik-)Material der Zwischenlage weist vorzugsweise eine Dicke im Bereich von 1 bis 10 mm, vorzugsweise etwa 2 bis 5 mm, auf. Insbesondere derartige mehrlagige Isoliermaterialien werden auch als Isoliergewebe bezeichnet und sind axial relativ steif, während sie in radialer und angularer Richtung eine auszeichnende Beweglichkeit aufweisen.

Wenn eine stoffschlüssige Anbindung der Innenkomponente angestrebt wird, hat es sich als besonders vorteilhaft erwiesen, wenn das (mehrlagige) Material der Innenkomponente in solchen Teilabschnitten stoffschlüssig mit dem restlichen flexiblen Leitungselement verbunden wird, in dem es keine thermisch isolierende Zwischenlage, beispielsweise aus Keramikmaterial, aufweist.

Auf diese Weise ermöglicht die vorliegende Erfindung die Wärmeisolierung von Entkoppelelementen. Aufgrund der Verwendung des thermisch isolierenden Materials im Bereich der Innenkomponente wird das Abgas bereits im Strom isoliert und eine Wärmeübertragung auf den Wellschlauch oder Balg verhindert. Eine äußerst bevorzugte Weiterbildung der Erfindung sieht in diesem Zusammenhang noch vor, dass das Gewebe an seiner Innenseite noch mit einer reflektierenden Innenschicht versehen wird, damit zusätzlich auch eine Wärmereflektion nach innen stattfinden kann.

Die genannte Anordnung ermöglicht zusätzlich den Verzicht auf ein Innengestricke, welches nach dem Stand der Technik regelmäßig zu Dämpfungszwecken vorgesehen ist, da bereits das Isoliergewebe bzw. das thermisch isolierende Material schwingungsdämpfend wirkt. Auf diese Weise ergibt sich gegenüber dem Stand der Technik ein zusätzlicher Kostenvorteil.

Wesentlich ist in jedem Fall, dass die aus einem thermisch isolierenden Material ausgebildete Innenkomponente nur auf einer Seite fest eingebunden ist und sich auf der anderen Seite relativ zu dem Leitungselement bzw. zu dessen Bestandteilen zumindest in axialer Richtung frei bewegen kann.

Weitere Eigenschaften und Vorteile der vorliegenden Erfindung ergeben sich aus der nachfolgenden Beschreibung von Ausführungsbeispielen anhand der Zeichnung.
- Figur 1: zeigt teilweise und im Längsschnitt eine erste Ausgestaltung des erfindungsgemäßen flexiblen Leitungselements gemäß Variante a;
- Figur 2: zeigt teilweise und im Längsschnitt eine zweite Ausgestaltung des erfindungsgemäßen flexiblen Leitungselement gemäß Variante b;
- Figur 3: zeigt teilweise und im Längsschnitt ein nicht erfindungsgemäßes, illustratives flexibles Leitungselement;
- Figur 4: zeigt teilweise und im Längsschnitt ein weiteres nicht erfindungsgemäßes, illustratives flexibles Leitungselement; und
- Figur 5: zeigt schematisch eine mögliche Ausgestaltung eines im Rahmen der vorliegenden Erfindung verwendeten Innenkomponente-Materials.

Figur 1 zeigt schematisch und im Längsschnitt eine erste Ausgestaltung des erfindungsgemäßen flexiblen Leitungselements gemäß Variante a, welches in seiner Gesamtheit mit dem Bezugszeichen 1 bezeichnet ist. Das flexible Leitungselement 1 ist zur Verwendung innerhalb des Abgasstrangs eines Kraftfahrzeugs mit Verbrennungsmotor vorgesehen. Es weist zu diesem Zweck einen metallischen Wellschlauch oder Balg 2 auf, der vorliegend mit einer radial außenliegenden Außenkomponente 3 nach Art eines metallischen Geflechts oder Gestrickes umgeben ist. Die Außenkomponente 3 umgibt den Wellschlauch oder Balg 2 über dessen volle axiale Länge und ist in glattzylindrischen Anschlussbereichen 2a, 2b des Wellschlauchs oder Balgs 2 unter radial außenliegenden Endhülsen 4a, 4b eingebunden. In den genannten glattzylindrischen Anschlussbereichen 2a, 2b des Wellschlauchs oder Balgs 2 weist das flexible Leitungselement weiterhin jeweils ein Flammrohr 5a, 5b auf, welche sich in axialer Richtung weiter nach innen, d.h. in den gewellten Bereich des Wellschlauchs oder Balgs 2 erstrecken. Hierbei nimmt der Innendurchmesser der Flammrohre 5a, 5b in der dargestellten bzw. in an sich bekannter Weise ab, um die angulare bzw. laterale Beweglichkeit des flexiblen Leitungselements 1 nicht zu beeinträchtigen.

Zum Zwecke einer optimierten Medienführung innerhalb des flexiblen Leitungselements 1 und zur thermischen Isolierung des geführten Mediums gegenüber Wärmeverlusten nach außen wird der freie Bereich zwischen den Flammrohren 5a und 5b durch einen Innenkomponente-Abschnitt bzw. eine Innenkomponente 6 überbrückt, welche Innenkomponente 6 die freien Enden der Flammrohre 5a, 5b radial außenliegend übergreift, wie in Figur 1 dargestellt. Dabei ist die Innenkomponente 6 auf denjenigen Bereich der Flammrohr 5a, 5b beschränkt, in welchem Bereich diese - wie bereits angesprochen - ihren verringerten Innendurchmesser aufweisen. Die Innenkomponente 6 besteht zumindest teilweise aus einem thermisch isolierenden Material. Auf den genauen materiellen Aufbau der Innenkomponente 6 wird weiter unten anhand von Figur 5 exemplarisch noch genauer eingegangen.

An ihrem ersten Ende (bei Bezugszeichen 6a) ist die Innenkomponente 6 fest mit dem Flammrohr 5a, d.h. einem ersten, anderen Bestandteil des flexiblen Leitungselements 1 verbunden. Gemäß der Ausgestaltung in Figur 1 ist zu diesem Zweck ein Pressring oder eine Presshülse 7 vorgesehen, welcher bzw. welche das freie, innere Ende des Flammrohrs 5a und die Innenkomponente 6 im Bereich des ersten Endes 6a radial außenliegend übergreift. Durch geeignete Umformung (Verpressen) des Pressrings oder der Presshülse 7 kommt es so zu einer festen, kraftschlüssigen Verbindung zwischen dem Flammrohr 5a, der Innenkomponente 6 und dem Pressring bzw. der Presshülse 7. Die angesprochene Umformung kann beispielsweise durch mechanisches Verpressen erfolgen. Alternativ ist auch der Einsatz von Magnetumformung, insbesondere schneller Magnetumformung (SMU), möglich.

An ihrem zweiten Ende 6b (rechts in Figur 1) ist die Innenkomponente 6 dagegen nicht an dem Flammrohr 5b festgelegt, sondern übergreift dieses lediglich in einem Überlappungsbereich B radial außenliegend nach Art eines Schiebesitzes. Dabei ist die Breite des Überlappungsbereichs B in axialer Richtung des flexiblen Leitungselements 1 derart gewählt, dass sowohl Längungen als auch Stauchungen des flexiblen Leitungselements 1 bzw. des Wellschlauchs oder Balgs 2 aufgenommen werden können. Dieser Bewegungs-Aufnahmebereich ist in Figur 1 mit "± x" bezeichnet.

Aufgrund der vorgeschlagenen Ausgestaltung des flexiblen Leitungselements 1 lässt sich für die Innenkomponente 6 ein besonders gut thermisch isolierendes Material verwenden, welches im Wesentlichen keine Flexibilität in axialer Richtung aufweisen muss. Hierauf wird weiter unten anhand von Figur 5 noch genauer eingegangen.

An dieser Stelle sei angemerkt, dass insbesondere bei entsprechender Ausgestaltung des Materials der Innenkomponente 6 im Bereich des ersten Endes 6a auch eine stoffschlüssige Verbindung der Innenkomponente 6 und Flammrohr 5a am ersten Ende 6a der Innenkomponente 6 in Betracht kommt, worauf ebenfalls weiter unten anhand von Figur 5 noch genauer eingegangen wird.

Die Verbindung von Endhülse 4a, 4b, Außenkomponente 3, Flammrohr 5a, 5b und Wellschlauch oder Balg 2 im Bereich der Anschlussenden 2a, 2b erfolgt insbesondere stoffschlüssig, vorzugsweise durch Verschweißen, was dem Fachmann an sich bekannt und deshalb in Figur 1 nicht explizit dargestellt ist.

Figur 2 zeigt eine alternative Ausgestaltung des erfindungsgemäßen flexiblen Leitungselements 1, wobei hier und im Folgenden gleiche Bezugszeichen gleiche oder gleichwirkende Elemente bezeichnen. Es sei nachfolgend nur auf die Unterschiede der Ausgestaltungen gemäß Figur 1 und Figur 2 genauer eingegangen.

Gemäß der Ausgestaltung der Variante b in Figur 2 ist die Innenkomponente 6 zweigeteilt und weist einen ersten Innenkomponente-Abschnitt 6.1 und einen zweiten Innenkomponente-Abschnitt 6.2 auf. Der erste Innenkomponente-Abschnitt 6.1 ist mit seinem ersten Ende 6.1a analog zur Ausgestaltung gemäß Figur 1 mittels eines Pressrings oder einer Presshülse 7a an dem Flammrohr 5a festgelegt. Gleiches gilt für den zweiten Innenkomponente-Abschnitt 6.2, welcher mit seinem ersten Ende 6.2a mittels eines weiteren Pressrings (Presshülse) 7b an dem Flammrohr 5b befestigt ist. Im Bereich ihrer jeweiligen zweiten Enden 6.1 b, 6.2b überlappen die Innenkomponente-Abschnitte 6.1, 6.2 in einem Überlappungsbereich B', welcher in etwa mittig bezüglich der Längserstreckung des flexiblen Leitungselements 1 angeordnet ist. Wie der Fachmann erkennt, ist die Ausgestaltung in Figur 2 jedoch keinesfalls auf eine derartige mittige Anordnung des Überlappungsbereichs B' beschränkt. Da sich die Enden 6.1b, 6.2b der Innenkomponente-Abschnitte 6.1, 6.2 in axialer Richtung relativ zueinander bewegen können, ist auch im Falle der Ausgestaltung gemäß Figur 2 für eine axiale Beweglichkeit des flexiblen Leitungselements 1 gesorgt, selbst wenn es sich bei dem Material der Innenkomponente 6 um ein in axialer Richtung steifes thermisches Isoliermaterial handelt.

Bei einem nicht erfindungsgemäßen, illustrativen flexiblen Leitungselements 1 gemäß Figur 3 ist die Innenkomponente 6' in an sich bekannter Weise nach Art eines Innenliners oder dergleichen ausgebildet, welcher per se eine gewisse axiale Flexibilität aufweist, dabei jedoch in der Regel keine thermisch isolierenden Eigenschaften besitzt. Dafür entfallen bei der Ausgestaltung gemäß Figur 3 die in Figur 1 und Figur 2 dargestellten Flammrohre. Innenkomponente (Innenliner) 6' sowie Wellschlauch oder Balg 2 und die Endhülsen 4a, 4b sind an den Anschlussenden 2a, 2b in an sich bekannter Weise miteinander verbunden, vorzugsweise stoffschlüssig durch Verschweißen.

Gemäß Figur 3 ist nun die dort mit Bezugszeichen 8 bezeichnete Außenkomponente in einem axial steifen, thermisch isolierenden Material ausgebildet und besteht in diesem Zusammenhang aus einem ersten Außenkomponente-Abschnitt 8.1 und einen zweiten Außenkomponente-Abschnitt 8.2, die sich bei Bezugszeichen B" in einem betreffenden Überlappungsbereich axial überlappen. Dies geschieht im Bereich der jeweiligen zweiten Enden 8.1 b, 8.2b der Außenkomponente-Abschnitte 8.1, 8.2. Mit ihren jeweiligen ersten Enden 8.1a, 8.2a sind die Außenkomponente-Abschnitte 8.1, 8.2 dagegen jeweils auf dem endständigen Wellenberg 2c, 2d des Wellschlauchs oder Balgs 2 festgelegt, und zwar jeweils mittels eines radial außen angeordneten Pressrings 9a, 9b bzw. einer entsprechenden Presshülse. Auch hier kann die Befestigung der Außenkomponente-Abschnitte 8.1, 8.2 auf dem Wellschlauch oder Balg 2 durch mechanisches Verpressen, durch Magnetumformung (SMU) oder in vergleichbarer Weise erfolgen.

Figur 4 zeigt eine Variante des nicht erfindungsgemäßen, illustrativen flexiblen Leitungselements 1, welche grundsätzlich der Ausgestaltung in Figur 3 entspricht. Die Außenkomponente 8.1, 8.2 ist wiederum zweiteilig ausgebildet und weist einen ersten Außenkomponente-Abschnitt 8.1 und einen zweiten Außenkomponente-Abschnitt 8.2 auf. Die Festlegung der Außenkomponente-Abschnitte 8.1, 8.2 an dem Wellschlauch oder Balg 2 erfolgt nun gemäß Figur 4 dergestalt, dass im Bereich der jeweiligen ersten Enden 8.1 a, 8.2a der Außenkomponente-Abschnitte 8.1, 8.2 eine Einschnürung ausgebildet ist, so dass der jeweilige Außenkomponente-Abschnitt 8.1, 8.2 formschlüssig hinter dem jeweils letzten Wellenberg 2c, 2d des Wellschlauchs oder Balgs gehalten ist. Zu diesem Zweck kann beispielsweise ein geeignetes Fadenmaterial verwendet werden, welches in Figur 4 nicht explizit eingezeichnet ist, um das Außenkomponente-Material in den genannten Bereichen einzuschnüren und formschlüssig an dem Wellschlauch 2 zu befestigen.

Eine Abwandlung des Leitungselements 1 gemäß Figur 4 sieht vor, dass die Außenkomponente-Abschnitte 8.1, 8.2 im Bereich ihrer jeweiligen ersten Enden 8.1a, 8.2a bis in den Bereich der Endhülsen 4a, 4b verlängert sind, um die Außenkomponente-Abschnitte 8.1, 8.2 zusammen mit den weiteren Bestandteilen des flexiblen Leitungselements 1 im Bereich der Anschlussenden 2a, 2b zu fixieren. Sofern dies stoffschlüssig erfolgt, insbesondere durch Verschweißen, weist das Außenkomponente-Material im Verbindungsbereich vorzugsweise eine besondere Ausgestaltung auf, worauf nun anhand von Figur 5 noch genauer eingegangen wird.

Figur 5 zeigt schematisch einen möglichen Aufbau des Materials der Innenkomponente gemäß den Figuren 1 und 2 bzw. der Außenkomponente gemäß den Figuren 3 und 4. Dabei ist das betreffende Material in Figur 5 sowohl mit dem Bezugszeichen 6 als auch mit dem Bezugszeichen 8 bezeichnet. Es besteht aus einer ersten (oberen) Lage 6c, 8c und einer zweiten (unteren) Lage 6d, 8d. Zwischen der ersten Lage, 6c, 8c und der zweiten Lage 6d, 8d ist eine Zwischenlage 6e, 8e aus einem thermisch isolierenden Material angeordnet. Dieser Sachverhalt ist in Figur 5 links der vertikal gestrichelten Linie dargestellt.

Vorzugsweise handelt es sich bei der ersten Lage 6c, 8c und der zweiten Lage 6d, 8d um eine Metallfolie oder um ein Gewebe aus feinen Metalldrähten, welche einen Durchmesser im Bereich von 1/10 bis zu 1/100 mm aufweisen können. Insbesondere kommt die Verwendung von Edelstahl in Betracht. Dabei ist es nicht erforderlich, dass die erste Lage 6c, 8c und die zweite Lage 6d, 8d aus ein und demselben Material bestehen. Bei dem Material der Zwischenlage 6e, 8e handelt es sich vorzugsweise um ein Keramikmaterial, welches eine Dicke im Bereich von 1 mm bis 10 mm, vorzugsweise etwa 2 mm bis 5 mm, aufweisen kann.

Rechts der vertikal gestrichelten Linie in Figur 5 fehlt die Zwischenlage, so dass hier die äußeren (metallischen) Lagen 6c, 8c und 6d, 8d im Wesentlichen direkt aufeinander liegen. Bei einer solchen Ausgestaltung der Innenkomponente 6 bzw. Außenkomponente 8 ist eine Verschweißbarkeit mit weiteren Bestandteilen des flexiblen Leitungselements gegeben, welche in Figur 5 in Anlehnung an Figuren 1 bis 4 exemplarisch mit Bezugszeichen 5' bzw. 7', 9' bezeichnet sind. Die angesprochene Verschweißbarkeit ist bei Bezugszeichen S symbolhaft dargestellt. Auf die Möglichkeit einer entsprechenden stoffschlüssigen Anbindung der Innenkomponente 6 bzw. Außenkomponente 8 wurde weiter oben unter Bezugnahme auf die Figuren 1, 2 und 4 bereits explizit hingewiesen.

Wie ebenfalls bereits erwähnt, kann das thermisch isolierende Material der Zwischenlage 6e, 8e in axialer Richtung relativ steif ausgebildet sein, weil die axiale Beweglichkeit der Gesamtanordnung durch den allen gezeigten Ausgestaltungen gemeinen Schiebesitz gewährleistet ist.

An ihren freien Enden können die Innenkomponente 6 und die Außenkomponente 8 bzw. deren erste und zweite Abschnitte 6.1, 6.2, 8.1, 8.2 noch einen umlaufenden Metallring aufweisen, welcher in den Figuren nicht explizit dargestellt ist. Dieser Metallring kann in das Material der Innenkomponente bzw. Außenkomponente eingearbeitet sein und sorgt dafür, dass diese im Bereich ihres freien Endes eine definierte geometrische Form dauerhaft beibehält.

## Patentansprüche

1. Flexibles Leitungselement (1) für den Abgasstrang eines Kraftfahrzeugs mit Verbrennungsmotor, welches Leitungselement zumindest einen metallischen Wellschlauch oder Balg (2) aufweist, welcher Wellschlauch oder Balg zumindest abschnittweise mit einem radial innenliegenden ersten Innenkomponente-Abschnitt (6, 6.1) versehen ist, welcher erste Innenkomponente-Abschnitt (6, 6.1) zumindest teilweise in einem thermisch isolierenden Material (6e) ausgebildet, an seinem ersten Ende (6a, 6.1a) fest mit dem Wellschlauch oder Balg (2) oder mit einem ersten weiteren Bestandteil (5a) des Leitungselements (1) verbunden und an seinem zweiten Ende (6b, 6.1b) in einem Schiebesitz mit einem zweiten weiteren Bestandteil (5b, 6.2) des Leitungselements befindlich ist,
**dadurch gekennzeichnet, dass**
a) der erste weitere Bestandteil (5a) und der zweite weitere Bestandteil (5b) jeweils als ein Flammrohr ausgebildet sind; oder dass
b) der erste weitere Bestandteil (5a) als Flammrohr ausgebildet ist und der zweite weitere Bestandteil als ein zweiter Innenkomponente-Abschnitt (6.2) zumindest teilweise in einem thermisch isolierenden Material (6e) ausgebildet ist, welcher zweite Innenkomponente-Abschnitt (6.2) mit seinem ersten Ende (6.2a) an einem zweiten Flammrohr (5b) befestigt ist, und welcher zweite Innenkomponente-Abschnitt (6.2) an seinem zweiten Ende (6.2b) im Schiebesitz mit dem ersten Innenkomponente-Abschnitt (6, 6.1) befindlich ist;
wobei die beiden Flammrohre (5a, 5b) in axialer Richtung des Leitungselements (1) voneinander beabstandet sind und dieser Abstand bei Variante a) von dem ersten Innenkomponente-Abschnitt (6, 6.1) und bei Variante b) von dem ersten Innenkomponente-Abschnitt (6.1) und dem zweiten Innenkomponente-Abschnitt (6.2) überbrückt ist.

2. Flexibles Leitungselement (1) nach Anspruch 1,
**dadurch gekennzeichnet, dass**
eine Abmessung des Überlapps (B, B') zwischen dem ersten Innenkomponente-Abschnitt (6, 6.1) einerseits und dem zweiten weiteren Bestandteil (5b, 6.2) des Leitungselements (1) andererseits in axialer Richtung des Leitungselements größer ist als dessen maximale axiale Längung.

3. Flexibles Leitungselement (1) nach einem der Ansprüche 1 oder 2,
**dadurch gekennzeichnet, dass**
der erste Innenkomponente-Abschnitt (6, 6.1) und/oder der zweite Innenkomponente-Abschnitt (6.2) an seinem jeweils ersten Ende (6a, 6.1a, 6.2a) kraftschlüssig mit einem betreffenden zugeordneten Flammrohr (5a, 5b) verbunden ist, vorzugsweise mittels eines Pressrings (7, 7a, 7b), höchst vorzugsweise durch Magnetumformung.

4. Flexibles Leitungselement (1) nach mindestens einem der Ansprüche 1 bis 3,
**dadurch gekennzeichnet, dass**
der erste Innenkomponente-Abschnitt (6, 6.1) und/oder der zweite Innenkomponente-Abschnitt (6.2) an seinem jeweils ersten Ende (6a, 6.1a, 6.2a) stoffschlüssig mit einem betreffenden zugeordneten Flammrohr (5a, 5b) des Leitungselements verbunden ist, höchst vorzugsweise durch Verschweißen oder durch Löten.

5. Flexibles Leitungselement (1) nach mindestens einem der Ansprüche 1 bis 4,
**dadurch gekennzeichnet, dass**
der erste Innenkomponente-Abschnitt (6, 6.1) und/oder der zweite Innenkomponente-Abschnitt (6.2) im Wesentlichen keine Flexibilität in axialer Richtung des Leitungselements (1) aufweist.

6. Flexibles Leitungselement (1) nach mindestens einem der Ansprüche 1 bis 5,
**dadurch gekennzeichnet, dass**
der erste Innenkomponente-Abschnitt (6, 6.1) und/oder der zweite Innenkomponente-Abschnitt (6.2) einen mehrlagigen Aufbau (6c-e) aufweist.

7. Flexibles Leitungselement (1) nach Anspruch 6,
**dadurch gekennzeichnet, dass**
der erste Innenkomponente-Abschnitt (6, 6.1) und/oder der zweite Innenkomponente-Abschnitt (6.2) eine erste (6c) und eine zweite Lage (6d) aus einer metallischen Folie oder einem Metalldrahtgewebe aufweist, zwischen welcher ersten und zweiten Lage als Zwischenlage (6e) ein thermisches Isoliermaterial angeordnet ist, vorzugsweise ein Keramikmaterial.

8. Flexibles Leitungselement nach Anspruch 7,
**dadurch gekennzeichnet, dass**
der erste Innenkomponente-Abschnitt (6, 6.1) und/oder der zweite Innenkomponente-Abschnitt (6.2) in einem Teilabschnitt, in welchem Teilabschnitt der betreffende Innenkomponente-Abschnitt mit einem weiteren Bestandteil (4a, 4b, 5a, 5b, 7, 7a, 7b) des Leitungselements (1) stoffschlüssig verbunden ist, keine thermisch isolierende Zwischenlage (6e) aufweist.

## Claims

1. Flexible duct element (1) for the exhaust gas system of a motor vehicle having an internal combustion engine, which duct element has at least one metallic corrugated hose or bellows (2), which corrugated hose or bellows is provided, at least in some regions, with a radially internally located first internal component portion (6, 6.1), which first internal component portion (6, 6.1) is formed at least partly of a thermally insulating material (6e), is at its first end (6a, 6.1 a) rigidly joined to the corrugated hose or bellows (2) or to a first further part (5a) of the duct element (1) and is at its second end (6b, 6.1 b) in sliding-fit engagement with a second further part (5b, 6.2) of the duct element, **characterised in that**
a) the first further part (5a) and the second further part (5b) are each in the form of a flame tube; or
b) the first further part (5a) is in the form of a flame tube and the second further part is in the form of a second internal component portion (6.2) formed at least partly of a thermally insulating material (6e), which second internal component portion (6.2) is attached by its first end (6.2a) to a second flame tube (5b), and which second internal component portion (6.2) is at its second end (6.2b) in sliding-fit engagement with the first internal component portion (6, 6.1);
wherein the two flame tubes (5a, 5b) are spaced apart from one another in the axial direction of the duct element (1) and that spacing is bridged by the first internal component portion (6, 6.1) in the case of variant a) and by the first internal component portion (6.1) and the second internal component portion (6.2) in the case of variant b).

2. Flexible duct element (1) according to claim 1,
**characterised in that**
a dimension of the overlap (B, B') between the first internal component portion (6, 6.1) on the one hand and the second further part (5b, 6.2) of the duct element (1) on the other hand is greater in the axial direction of the duct element than the maximum axial elongation thereof.

3. Flexible duct element (1) according to either one of claims 1 and 2, **characterised in that**
the first internal component portion (6, 6.1) and/or the second internal component portion (6.2) is joined at its first end (6a, 6.1 a, 6.2a) to a respective associated flame tube (5a, 5b) by means of a force-based connection, preferably by means of a compression ring (7, 7a, 7b), most preferably by magnetic forming.

4. Flexible duct element (1) according to at least one of claims 1 to 3, **characterised in that**
the first internal component portion (6, 6.1) and/or the second internal component portion (6.2) is joined at its first end (6a, 6.1 a, 6.2a) to a respective associated flame tube (5a, 5b) of the duct element by means of a bonded connection, most preferably by welding or by soldering.

5. Flexible duct element (1) according to at least one of claims 1 to 4, **characterised in that**
the first internal component portion (6, 6.1) and/or the second internal component portion (6.2) has substantially no flexibility in the axial direction of the duct element (1).

6. Flexible duct element (1) according to at least one of claims 1 to 5, **characterised in that**
the first internal component portion (6, 6.1) and/or the second internal component portion (6.2) has a multi-layered structure (6c-e).

7. Flexible duct element (1) according to claim 6,
**characterised in that**
the first internal component portion (6, 6.1) and/or the second internal component portion (6.2) has a first layer (6c) and a second layer (6d) made of a metallic foil or a woven metal wire material, between which first and second layers there is arranged a thermal insulating material, preferably a ceramics material, as intermediate layer (6e).

8. Flexible duct element (1) according to claim 7,
**characterised in that**
a sub-region of the first internal component portion (6, 6.1) and/or of the second internal component portion (6.2), in which sub-region the respective internal component portion is joined to a further part (4a, 4b, 5a, 5b, 7, 7a, 7b) of the duct element (1) by means of a bonded connection, has no thermally insulating intermediate layer (6e).

## Revendications

1. Elément de conduit flexible (1) destiné à la ligne d'échappement d'un véhicule automobile équipé d'un moteur à combustion interne, lequel élément de conduit présente au moins un tuyau souple annelé ou un soufflet (2) en métal, lequel tuyau souple annelé ou soufflet est doté, au moins par zones, d'un premier segment (6, 6.1) de composant interne occupant une position radialement intérieure, lequel premier segment (6, 6.1) de composant interne, constitué au moins en partie d'un matériau (6e) thermiquement isolant, est relié rigidement, par sa première extrémité (6a, 6.1a), audit tuyau souple annelé ou soufflet (2), ou bien à une première partie constitutive supplémentaire (5a) de l'élément de conduit (1), et coopère avec assise coulissante, par sa seconde extrémité (6b, 6.1b), avec une seconde partie constitutive supplémentaire (5b, 6.2) dudit élément de conduit,
**caractérisé par le fait que**
a) la première partie constitutive supplémentaire (5a) et la seconde partie constitutive supplémentaire (5b) sont respectivement réalisées sous la forme d'une tubulure à combustion vive ; ou **par le fait que**
b) ladite première partie constitutive supplémentaire (5a) est réalisée sous la forme d'une tubulure à combustion vive, et ladite seconde partie constitutive supplémentaire est au moins partiellement constituée d'un matériau (6e) thermiquement isolant, en tant que second segment (6.2) de composant interne, lequel second segment (6.2) de composant interne est fixé à une seconde tubulure (5b) à combustion vive par sa première extrémité (6.2a), et lequel second segment (6.2) de composant interne coopère avec assise coulissante, par sa seconde extrémité (6.2b), avec ledit premier segment (6, 6.1) de composant interne;
sachant que les deux tubulures (5a, 5b) à combustion vive sont distantes l'une de l'autre dans la direction axiale dudit élément de conduit (1), et cette distance est comblée par le premier segment (6, 6.1) de composant interne, dans la variante a), et par ledit premier segment (6.1) de composant interne et par le second segment (6.2) de composant interne dans la variante b).

2. Elément de conduit flexible (1) selon la revendication 1,
**caractérisé par le fait**
**qu'**une cote du chevauchement (B, B') entre, d'une part, le premier segment (6, 6.1) de composant interne et, d'autre part, la seconde partie constitutive supplémentaire (5b, 6.2) de l'élément de conduit (1) est supérieure, dans la direction axiale dudit élément de conduit, à l'allongement axial maximal de ce dernier.

3. Elément de conduit flexible (1) selon l'une des revendications 1 ou 2, **caractérisé par le fait que**
le premier segment (6, 6.1) de composant interne et/ou le second segment (6.2) de composant interne est (sont) relié(s) avec engagement positif, par sa (leur) première extrémité (6a, 6.1a, 6.2a) respective, à une tubulure (5a, 5b) à combustion vive respectivement associée, de préférence au moyen d'une bague de compression (7, 7a, 7b), et, de façon la plus préférée, par formage électromagnétique.

4. Elément de conduit flexible (1) selon au moins l'une des revendications 1 à 3,
**caractérisé par le fait que**
le premier segment (6, 6.1) de composant interne et/ou le second segment (6.2) de composant interne est (sont) relié(s) matériellement par sa (leur) première extrémité (6a, 6.1a, 6.2a) respective de façon la plus préférée, par soudage ou par brasage, à une tubulure (5a, 5b) à combustion vive dudit élément de conduit, respectivement associée.

5. Elément de conduit flexible (1) selon au moins l'une des revendications 1 à 4,
**caractérisé par le fait que**
le premier segment (6, 6.1) de composant interne et/ou le second segment (6.2) de composant interne est (sont), pour l'essentiel, dépourvu(s) de flexibilité dans la direction axiale dudit élément de conduit (1).

6. Elément de conduit flexible (1) selon au moins l'une des revendications 1 à 5,
**caractérisé par le fait que**
le premier segment (6, 6.1) de composant interne et/ou le second segment (6.2) de composant interne présente(nt) une organisation structurelle (6c-e) à couches multiples.

7. Elément de conduit flexible (1) selon la revendication 6,
**caractérisé par le fait que**
le premier segment (6, 6.1) de composant interne et/ou le second segment (6.2) de composant interne comporte(nt) des première (6c) et seconde (6d) couches d'une feuille métallique ou d'un tissu en fil métallique, première et seconde couches entre lesquelles un matériau d'isolation thermique, de préférence un matériau céramique, est placé en tant que couche intercalaire (6e).

8. Elément de conduit flexible (1) selon la revendication 7,
**caractérisé par le fait que**
le premier segment (6, 6.1) de composant interne et/ou le second segment (6.2) de composant interne ne comporte(nt) aucune couche intercalaire (6e) thermiquement isolante, dans une région partielle, région partielle dans laquelle le segment de composant interne considéré est relié, matériellement, à une partie constitutive supplémentaire (4a, 4b, 5a, 5b, 7, 7a, 7b) dudit élément de conduit (1).
